# EUROPÄISCHE PATENTSCHRIFT

(11) **EP 0 215 398 B1**
(45) Veröffentlichungstag und Bekanntmachung des Hinweises auf die Patenterteilung: **22.04.1992**
(21) Anmeldenummer: 86112305.7
(22) Anmeldetag: 05.09.1986
(51) Int. Cl.: H05K 7/00

(54) **Verschwenkbare Beschriftungsblende**
Pivotable dummy plate for inscriptions
Ecran pivotant pour inscriptions

(30) Priorität: 20.09.1985 DE 8526947 U
(43) Veröffentlichungstag der Anmeldung: 25.03.1987
(73) Patentinhaber: SIEMENS AKTIENGESELLSCHAFT, 80333 München (DE)
(72) Erfinder: Scholz, Bernd, Dipl.-Ing., D-8520 Erlangen (DE)

(56) Entgegenhaltungen:
- DE-B- 2 615 682
- DE-U- 1 894 755

## Beschreibung

Die Erfindung bezieht sich auf eine verschwenkbare Beschriftungsblende mit zwei Endstellungen für in Baugruppenträger einschiebbare Steckbaugruppen eines mechanischen Aufbausystems.

Eine eingangs beschriebene Beschriftungsblende ist aus dem DE-GM 18 94 755 bekannt. Dabei sind auf der Rückseite der Blende, die aus einer Profilschiene besteht, zwei Längsrippen angeordnet, die zur Versteifung dienen. In den Längsrippen sind an den Enden parallel zur Blende Stifte eingelassen, die in vertikalen Längslöchern gleiten, welche wiederum in einem zum Einbaurahmen gehörigen Teil angeordnet sind. Somit ist die Blende in vertikaler Richtung in zwei Endstellungen derart verschwenkbar, daß in der unteren Endstellung ihre Unterkante über die Oberkante der zu sichernden Reihe von Steckbaugruppen greift und in der oberen Endstellung diese freigibt. Um die Blende in beiden Endstellungen feststellen zu können, ist das untere Langloch der beiden Langlöcher nierenförmig ausgebildet und der zugehörige, in einer Längsrippe eingelassene Stift wird durch eine Feder in einer der beiden Endstellungen festgestellt.

Aus der DE-AS 26 15 682 ist eine Verriegelungsblende bekannt, die mittels einer Verschiebe- und Verschwenkbewegung zwischen zwei Endstellungen arretierbar ist. In einer der Stellungen wird ein Andruckstreifen, der in einer Ausnehmung der Blende befestigt ist, gegen Baugruppen angedrückt und dadurch die Baugruppen in ihrer Stellung arretiert.

Der Erfindung liegt nun die Aufgabe zugrunde, eine einfach aufgebaute Beschriftungsblende zu schaffen, deren Flachseiten zur Aufnahme der gesamten für den Betrieb notwendigen kennzeichnenden Beschriftungen dienen können. Außerdem sollen auf einfache Weise die Steckbaugruppen gegenüber unbefugten Personen gesichert werden.

Diese Aufgabe wird erfindungsgemäß gelöst mit den Merkmalen des Anspruchs 1.

Bei der erfindungsgemäßen Beschriftungsblende für Steckbaugruppen besteht die Beschriftungsblende aus einem Blendenteil, einem Verschluß und einem Gelenk, wobei der Blendenteil einseitig gelenkig an einer Querschiene des Baugruppenträgers befestigt und einseitig mit einem Verschluß versehen ist und das Gelenk ein elastisches, mit einer Wulst versehenes Profil ist. Durch die einseitige gelenkige Befestigung des Blendenteils an der Querschiene des Baugruppenträgers dienen beide Flachseiten der Blende zur Aufnahme von Beschriftungen. Die den Steckbaugruppen zugewandte Flachseite, also die Flachseite der Blende, die in der Entriegelungsposition der Beschriftungsblende sichtbar ist, kann mit Beschriftungen versehen sein, die die Plätze der einzelnen Steckbaugruppen im Baugruppenträger kennzeichnen. Die Flachseite der Blende, die in der Arretierungsposition der Beschriftungsblende sichtbar ist, kann die Typenbezeichnung der Baugruppe aufnehmen. Ferner erhält man einen sehr einfachen Aufbau der Beschriftungsblende, wobei der Verschluß und das Gelenk integraler Bestandteil der Blende sind.

Durch das Profil läßt sich das Biegeverhalten des Gelenkes in weiten Grenzen den jeweiligen Anforderungen anpassen. Mit Hilfe derartiger elastischer Profile und der Wulst kann auch eine beliebige Federkraft auf die Steck- und Ziehhilfen der zu sichernden Steckbaugruppen ausgeübt werden.

In einer vorteilhaften Ausführungsform ist die Befestigungsvorrichtung des Gelenks mit einem Steg versehen, der in Richtung der von der Einschubebene der Steckbaugruppen wegweisende Öffnung der Führung der Querschiene ausgerichtet ist. Dadurch wird erreicht, daß im entriegelten Zustand der Beschriftungsblende die Steckbaugruppen ohne Behinderung aus den Baugruppenträgern herausgezogen werden können.

In einer weiteren vorteilhaften Ausführungsform sind die Befestigungsvorrichtungen des Gelenks und des Blendenteils jeweils stoffschlüssig mit dem Gelenk verbunden. Dadurch ist es möglich, daß die Beschriftungsblende in einem Extrusionsvorgang gefertigt wird. Dabei kann als Gelenkmaterial ein Polyurethan-Elastomer und als Blendenteil- bzw. Befestigungsvorrichtungsmaterial ein harter Kunststoff vorgesehen sein.

In einer weiteren vorteilhaften Ausführungsform federt der Verschluß selbsttätig beim Schließen der Beschriftungsblende in die Verschlußlage. Zum Fixieren des Verschlusses ist ein Riegelelement vorgesehen, damit in einfacher Weise ein selbsttätiges Öffnen der Beschriftungsblende verhindert wird. Außerdem ist zur leichteren Verriegelung der Beschriftungsblende das Riegelelement mit einer Anlaufschräge versehen, deren Neigung bestimmt wird durch die an den Steckbaugruppen verwendeten Hebel der Steck- und Ziehhilfen. Auch das Öffnen der Beschriftungsblende wird mit Hilfe der Anlaufschräge vereinfacht.

In einer weiteren vorteilhaften Ausführungsform hat der dem Blendenteil zugewandte Teil des Gelenks eine Verjüngung. Dadurch wird neben der Wulst des elastischen Profils ein zusätzlicher vorbestimmter Dehnungsbereich festgelegt. Außerdem wird dadurch erreicht, daß im verriegelten Zustand der Beschriftungsblende das Gelenk an den Hebeln der Steck- und Ziehhilfen der zu sichernden Steckbaugruppen anliegt.

Zur weiteren Erläuterung der Erfindung wird auf die Zeichnung Bezug genommen, in der ein Ausführungsbeispiel der Beschriftungsblende für von in Baugruppenträger einschiebbare Steckbaugruppen eines mechanischen Aufbausystems nach der Erfindung schematisch veranschaulicht ist.
- FIG 1: zeigt eine erfindungsgemäße Beschriftungsblende in der Arretierungsposition, in
- FIG 2: ist die Beschriftungsblende beim Öffnen bzw. Schließen dargestellt und in
- FIG 3: ist die Beschriftungsblende in der Entriegelungsposition veranschaulicht.

In der Darstellung gemäß FIG 1 ist abschnittsweise ein Baugruppenträger gezeigt, von dem der Übersichtlichkeit halber nur die untere Querschiene 2 dargestellt ist. Der Baugruppenträger dient zur Aufnahme von Steckbaugruppen 4, die jeweils aus mit Bauelementen und Kontaktelementen bestückten Leiterplatten bestehen, die mit einer Frontplatte 6 zur Front des Baugruppenträgers hin versehen sind. Die Steckbaugruppe 4 ist am unteren Ende der Frontplatte 6 mit einer Steck- und Ziehhilfe 8 versehen, die aus einem Hebel 10 und einem Endstück 12 besteht. Außerdem ist eine Beschriftungsblende 14 dargestellt, die aus einem Blendenteil 16, einem Verschluß 18 und einem Gelenk 20 besteht. Die der Steckbaugruppe 4 abgewandte Flachseite des Blendenteils 16 dient zur Aufnahme von Beschriftungen, die diesen Teil des Baugruppenträgers bezeichnet, oder die einen Firmenschriftzug enthält. Der Blendenteil 16, der sich über die gesamte Länge des Baugruppenträgers erstrecken kann, ist mittels des Gelenks 20 einseitig gelenkig an der Querschiene 2 des Baugruppenträgers befestigt, wobei die Befestigungsvorrichtung 22 des Gelenks 20 innerhalb einer Führung 24 der Querschiene 2 drehfest angeordnet ist. Als Gelenk 20 ist ein elastisches mit einer Wulst 26 versehenes Profil vorgesehen. Außerdem ist der dem Blendenteil 16 zugewandte Teil des Gelenks 20 mit einer Verjüngung 28 versehen. Dadurch wird an einer vorbestimmten Stelle des Gelenks 20 neben der Wulst 26 ein weiterer Dehnungsbereich festgelegt. Der Verschluß 18 ist an der dem Gelenk 20 abgewandten Schmalseite des Blendenteils 16 einstückig angeordnet. Außerdem enthält der Verschluß 18 ein Riegelelement 30, so daß der Verschluß 18 fixiert ist, damit ein selbstätiges Öffnen der Beschriftungsblende 14 verhindert wird. Zur Vereinfachung des Schließens der Beschriftungsblende 14 ist das Riegelelement 30 mit einer Anlaufschräge 32 versehen. Außerdem wird das Öffnen der Beschriftungsblende 14 dadurch erleichtert. Ferner kann man einen Draht entlang der Nut 34 der Steck- und Ziehhilfe 8 und der aus der Anlaufschräge 32 und dem Riegelelement 30 gebildeten Rinne führen und die Drahtenden direkt miteinander erplomben oder Teil des Baugruppenträgers mit einschließen. Dadurch kann man die Steckbaugruppen 4 für Transport- bzw. Versandzwecke verplomben und verhindern, daß unbefugte Personen nicht unbemerkt Zugriff zu den einzelnen Steckbaugruppen 4 haben.

In der Figur 2 ist die Beschriftungsblende 14 beim Öffnen bzw. Schließen dargestellt. In dieser Position ist das Gelenk 20, das aus einem Polyurethan-Elastomer besteht, völlig gestreckt und die aus Riegelelement 30 und Anlaufschräge 32 gebildete Nase 36 des Verschlusses 18 stützt sich auf dem Hebel 10 der Steck- und Ziehhilfe 8 ab. Mit Hilfe des Polyurethan-Elastomers und der Wulst 26, die in dieser Position der Beschriftungsblende 14 nicht mehr zu erkennen ist, können beliebige Federkräfte eingestellt werden. Außerdem bestimmt auch der Hebel 10 der Steck-und Ziehhilfe 8 die Gestaltung der Wulst 26. Bei vorgegebener Federkraft des Materials und der Wulst 26 kann die Beschriftungsblende 14 beim Schließen selbsttätig einfedern. Beim Schließen der Beschriftungsblende 14 stützt sich die Anlaufschräge 32 auf dem Teil des Hebels 10 ab, der der Blende 16 zugewandt ist. Dadurch wird erreicht, daß der Kraftaufwand beim Schließen der Beschriftungsblende 14 wesentlich vermindert wird. Beim Öffnen der Beschriftungsblende 14 greift man hinter die Anlaufschräge 32 und zieht die Beschriftungsblende 14 von der Frontplatte 6 der Steckbaugruppe 4 weg, so daß die Nase 36 des Verschlusses 18 sich auf den Hebel 10 abstützen kann.

Die Figur 3 zeigt die Beschriftungsblende 14 in der Entriegelungsposition. In dieser Position ist die Beschriftungsblende 14 genügend weit von der Einschubebene der Steckbaugruppen 4 weggeklappt, so daß die Steck- und Ziehhilfe 8 ohne Behinderung betätigt und die Steckbaugruppe 4 aus dem Baugruppenträger herausgenommen werden kann. Die Flachseite des Blendenteils 16, der in dieser Entriegelungsposition sichtbar ist, kann mit Beschriftungen versehen sein, die die Bezeichnungen der einzelnen Steckbaugruppen 4 des Baugruppenträgers enthält. Dadurch kann eine Verwechselung von Steckbaugruppen 4 bei der Bestückung des Baugruppenträgers verhindert werden. Diese Endposition der Beschriftungsblende 14 wird dadurch erreicht, daß die Befestigungsvorrichtung 22 des Gelenks 20 mit einem Steg 38 versehen ist, der in Richtung der von der Einschubebene der Steckbaugruppen 4 wegweisende Öffnung der Führung 24 der Querschiene 2 ausgerichtet ist und, daß als Material ein harter Kunststoff verwendet wird. Die Befestigungsvorrichtung 22 ist ebenso wie der Blendenteil 16 stoffschlüssig mit dem Gelenk 20 verbunden. Ferner ist die Befestigungsvorrichtung 22 drehsicher in der Führungsschiene 24 der Querschiene 2 angeordnet.

## Patentansprüche

1. Verschwenkbare Beschriftungsblende (14) mit zwei Endstellungen für in Baugruppenträger einschiebbare Steckbaugruppen (4) eines mechanischen Aufbausystemes, wobei die Beschriftungsblende (14) aus einem Blendenteil (16), einem Verschluß (18) und einem Gelenk (20) besteht, wobei der Blendenteil (16) einseitig gelenkig an einer Querschiene (2) des Baugruppenträgers befestigt und einseitig mit dem Verschluß (18) versehen ist und wobei das Gelenk (20) ein elastisches, mit einer Wulst (26) versehenes Profil ist.

2. Verschwenkbare Beschriftungsblende (14) nach Anspruch 1, **dadurch gekennzeichnet,** daß das Gelenk (20) eine Befestigungsvorrichtung (22) hat, die mit einer Führung (24) der Querschiene (2) verklemmt ist.

3. Verschwenkbare Beschriftungsblende (14) nach Anspruch 2, **dadurch gekennzeichnet,** daß die Befestigungsvorrichtung (22) des Gelenks (20) mit einem Steg (38) versehen ist, der in Richtung der Öffnung der Führung (24) der Querschiene (2) ausgerichtet ist.

4. Verschwenkbare Beschriftungsblende (14) nach einem der Ansprüche 1 bis 3, **dadurch gekennzeichnet,** daß die Befestigungsvorrichtung (22) des Gelenks (20) und der Blendenteil (16) jeweils stoffschlüssig mit dem Gelenk (20) verbunden sind.

5. Verschwenkbare Beschriftungsblende (14) nach Anspruch 4, **dadurch gekennzeichnet,** daß als Gelenkmaterial ein Polyurethan-Elastomer vorgesehen ist.

6. Verschwenkbare Beschriftungsblende (14) nach Anspruch 1 bis 5, **dadurch gekennzeichnet,** daß der Verschluß (18) selbsttätig in die Verschlußlage einfedert.

7. Verschwenkbare Beschriftungsblende (14) nach Anspruch 6, **dadurch gekennzeichnet,** daß ein Riegelelement (30) zum Fixieren des Verschlusses (18) vorgesehen ist.

8. Verschwenkbare Beschriftungsblende (14) nach Anspruch 7, **dadurch gekennzeichnet,** daß als Riegelelement (30) ein Schnappverschluß vorgesehen ist.

9. Verschwenkbare Beschriftungsblende (14) nach Anspruch 7 oder 8, **dadurch gekennzeichnet,** daß das Riegelelement (30) mit einer Anlaufschräge (32) versehen ist.

10. Verschwenkbare Beschriftungsblende (14) nach Anspruch 1 oder 2, **dadurch gekennzeichnet,** daß der dem Blendenteil (16) zugewandte Teil des Gelenks (20) eine Verjüngung (28) hat.

## Claims

1. Hinge-mounted labelling panel (14) having two end positions for plug-in modules (4) of a mechanical assembly system, which modules can be inserted into module carriers, the labelling panel (14) consisting of a panel portion (16), a lock (18) and a hinge (20), with the panel portion (16) being fastened on the one side in an articulated manner to a crossbar (2) of the module carrier and being provided on the one side with the lock (18), and with the hinge (20) being an elastic profile section provided with a bead (26).

2. Hinge-mounted labelling panel (14) according to claim 1, characterised in that the hinge (20) has a fastening arrangement (22) which is clamped with a guide (24) of the crossbar (2).

3. Hinge-mounted labelling panel (14) according to claim 2, characterised in that the fastening arrangement (22) of the hinge (20) is provided with a web (38) which is aligned in the direction of the opening of the guide (24) of the crossbar (2).

4. Hinge-mounted labelling panel (14) according to one of the claims 1 to 3, characterised in that the fastening arrangement (22) of the hinge (20) and the panel portion (16) in each case are connected with the hinge (20) in a material-closing or solid manner.

5. Hinge-mounted labelling panel (14) according to claim 4, characterised in that a polyurethane elastomer is provided as the hinge material.

6. Hinge-mounted labelling panel (14) according to claim 1 to 5, characterised in that the lock (18) automatically springs into the locked position.

7. Hinge-mounted labelling panel (14) according to claim 6, characterised in that a locking element (30) is provided for fixing the lock (18).

8. Hinge-mounted labelling panel (14) according to claim 7, characterised in that a snap lock is provided as a locking element (30).

9. Hinge-mounted labelling panel (14) according to claim 7 or 8, characterised in that the locking element (30) is provided with a run-on slope (32).

10. Hinge-mounted labelling panel (14) according to claim 1 or 2, characterised in that the portion of the hinge (20) which faces the panel portion (16) has a tapering (28).

## Revendications

1. Écran pivotant pour inscriptions (14) comportant deux positions d'extrémité pour des modules enfichables (4), qui peuvent être introduits dans un porte-modules, d'un système de construction mécanique, et dans lequel l'écran pour inscriptions est formé d'une partie d'écran (16), d'un dispositif de fermeture (18) et d'une articulation (20), et dans lequel la partie d'écran (16) est fixée d'un côté par articulation à un rail transversal (2) du porte-modules et comporte, d'un côté, le dispositif de fermeture (18), et dans lequel l'articulation (20) est un profilé élastique, comportant un rebord (26).

2. Écran pivotant pour inscriptions (14) suivant la revendication 1, caractérisé par le fait que l'articulation (20) possède un dispositif de fixation (22), qui est bloqué par un serrage au moyen d'un guide (24) du rail transversal (2).

3. Écran pivotant pour inscriptions (14) suivant la revendication 2, caractérisé par le fait que le dispositif de fixation (22) de l'articulation (20) comporte une barrette (38), qui est alignée dans la direction de l'ouverture du guide (24) du rail transversal (2).

4. Écran pivotant pour inscriptions (14) suivant l'une des revendications 1 à 3, caractérisé par le fait que le dispositif de fixation (22) de l'articulation (20) et la partie d'écran (16) sont raccordés respectivement selon une liaison par matériaux compatibles, à l'articulation (20).

5. Écran pivotant pour inscriptions (14) suivant la revendication 4, caractérisé par le fait qu'il est prévu un élastomère à base de polyuréthane comme matériau de l'articulation.

6. Écran pivotant pour inscriptions (14) suivant les revendications 1 à 5, caractérisé par le fait que le dispositif de fermeture (18) vient élastiquement, d'une manière automatique, dans la position de fermeture.

7. Écran pivotant pour inscriptions (14) suivant la revendication 6, caractérisé par le fait qu'un élément de verrouillage (30) est prévu pour fixer le dispositif de fermeture (18).

8. Écran pivotant pour inscriptions (14) suivant la revendication 7, caractérisé par le fait qu'un dispositif de fermeture à encliquetage est prévu en tant qu'élément de verrouillage (30).

9. Écran pivotant pour inscriptions (14) suivant la revendication 7 ou 8, caractérisé par le fait que l'élément de verrouillage (30) est pourvu d'une partie oblique montante (32).

10. Écran pivotant pour inscriptions (14) suivant la revendication 1 ou 2, caractérisé par le fait que la partie de l'articulation (20), tournée vers la partie d'écran (16), possède un rétrécissement (28).
